# EUROPÄISCHE PATENTSCHRIFT

(11) **EP 3 613 314 B1**
(45) Veröffentlichungstag und Bekanntmachung des Hinweises auf die Patenterteilung: **21.07.2021**
(21) Anmeldenummer: 18190766.8
(22) Anmeldetag: 24.08.2018
(51) Int. Cl.: A47C 19/02, A47C 19/00, A47D 7/00, A47D 7/01, A47D 7/02, A47D 7/03, A47D 11/00, A47D 9/00, A47C 17/62

(54) **BETT, BETTENSYSTEM UND BAUSATZ ZUR HERSTELLUNG DERSELBEN**
BED, BED SYSTEM AND A KIT FOR CONSTRUCTING THE SAME
LIT, SYSTÈME DE LIT ET KIT DE FABRICATION D'UN TEL SYSTÈME

(43) Veröffentlichungstag der Anmeldung: 26.02.2020
(73) Patentinhaber: um2 creative consulting UG, 10243 Berlin (DE)
(72) Erfinder: Zelle, Ulrike, 10243 Berlin (DE)
(74) Vertreter: Zwicker, Jörk

(56) Entgegenhaltungen:
- DE-U1-202018 101 874
- GB-A- 2 529 856
- KR-B1- 100 314 204
- KR-B1- 101 290 276
- NL-C1- 1 026 997

## Beschreibung

Die vorliegende Erfindung betrifft ein auf einem Boden aufstellbares Bett und ein Bettensystem sowie einen Bausatz zum Aufbau des Bettes beziehungsweise des Bettensystems. Insbesondere, aber nicht ausschließlich, handelt es sich bei dem Bett um ein Baby- und Kinderbett und bei dem Bettensystem um ein Zwillings- oder Mehrlingsbett.

Der allgemeine Aufbau von Betten ist im Stand der Technik hinlänglich bekannt. Beispielhafte Bettsysteme des Stands der Technik sind in den Dokumenten KR 101 290 276 B1, GB 2 529 856 A, KR 100 314 204 B1 und NL 1 026 997 C1 gezeigt. Typische Einzelbettkonstruktionen basieren in der Regel auf einem im Wesentlichen rechteckigen Bettrahmen mit zwei kürzeren Kopf- und Fußteilen und zwei dazwischen angeordneten, längeren Seitenteilen, die zusammen einen zum Schlafen geeigneten Liegebereich umgeben. Innerhalb des Bettrahmens ist meist eine Matratzenunterlage angeordnet, beispielsweise ein Lattenrost, um eine Matratze als Schlafunterlage zu tragen. Im aufgestellten Zustand wird der Bettrahmen üblicherweise von mehreren Beinen getragen, um einerseits für einen sicheren Stand zu sorgen und andererseits den Liegebereich an eine ergonomische und komfortable Ein- und Ausstiegshöhe anzupassen.

Doppel- und Mehrfachbetten unterscheiden sich in der Konstruktion von Einzelbetten vor allem durch die Größe des Liegebereichs, während der generelle Aufbau üblicherweise die gleichen Merkmale wie ein Einzelbett aufweist.

Im Prinzip finden sich dieselben Grundelemente auch bei Baby- und Kinderbetten, wobei diese aufgrund gesetzlicher Bestimmungen darüber hinaus oft mit weiteren Funktionen und Sicherheitsmerkmalen ausgestattet sind. Nur so ist gewährleistet, dass das Schlafen und Spielen im Bett für die Babys und Kinder auch sicher ist. Insbesondere sind bestimmte Mindest- und Höchstwerte in Bezug auf die Abstände von Bauteilen und die Durchmesser von Öffnungen einzuhalten, damit Babys und Kleinkinder sich weder einklemmen noch aus dem Bett herausfallen können. Darüber hinaus sollte der Aufbau frei von Spalten und überstehenden oder abnehmbaren Kleinteilen sein. Weitere Anforderungen sind dem Fachmann aus den einschlägigen Normen wie zum Beispiel DIN EN 716-1:2008, DIN EN A1:2013, DIN EN 71-1:2011, DIN EN 71-3:2002 und DIN EN 716-2:2008 bekannt.

Nachteilig bei den bekannten Betten ist vor allem eine mangelnde Flexibilität im konstruktiven Aufbau. Im Allgemeinen fehlt es an einer einfachen Möglichkeit, Einzelbetten in Abhängigkeit von wechselnden Platzverhältnissen und individuellen Schlafbedürfnissen in Doppel- beziehungsweise Mehrfachbetten umzubauen und umgekehrt. Beispielsweise müssen sich Eltern von Zwillingen oder Mehrlingen in der Regel zwischen einem kostenintensiven und mitunter platzraubenden Zwillingsbett und dem Kauf von zwei Einzelbetten entscheiden, die gegebenenfalls mühsam zu einem Zwillingsbett umgebaut werden müssen und in dieser Form entweder nicht den erforderlichen Sicherheitsanforderungen genügen oder irreversibel modifiziert werden müssen, sodass ein Rückbau zu einem Einzelbett mit dem ursprünglichen Erscheinungsbild mit dem ursprünglichen Teilesatz nicht mehr möglich ist. Alternativ wird dieses Problem üblicherweise durch Mehrfachanschaffungen gelöst. Zum Beispiel werden Zwillinge aufgrund ihres besonderen Nähebedürfnisses in den ersten Lebensmonaten oder -jahren zunächst gemeinsam in einem Zwillingsbett untergebracht. Wenn sich dann zu einem späteren Zeitpunkt die Schlafgewohnheiten der Kinder unterschiedlich entwickeln, wird das Zwillingsbett durch zwei separate Einzelbetten ersetzt. Solche Mehrfachanschaffungen sind allerdings aus ökonomischer und ökologischer Sicht ungünstig.

Es ist daher eine Aufgabe der vorliegenden Erfindung, ein Bett und ein zugehöriges Bettensystem beziehungsweise einen Bausatz dafür bereitzustellen, welche die Möglichkeit bieten, ein Einzelbett zum Doppel- oder Mehrfachbett beziehungsweise das Doppel- oder Mehrfachbett wieder zurück zum Einzelbett zu modifizieren. Insbesondere besteht eine Aufgabe der vorliegenden Erfindung darin, ein Baby- und Kinderbett beziehungsweise ein entsprechendes Bettensystem bereitzustellen, das vom Beistellbett bis zum Zwillings- oder Mehrlingsbett verschiedene Aufbauarten in sich vereint und auf diese Weise flexibel an die Entwicklung und die Schlafbedürfnisse von Babys oder Kindern anpassbar ist, sodass die Nutzungsdauer und die Nachhaltigkeit gegenüber konventionellen Bettkonstruktionen verbessert wird.

Diese Aufgaben werden durch die Gegenstände der unabhängigen Ansprüche gelöst. Weitere Ausgestaltungsmöglichkeiten und bevorzugte Ausführungsformen ergeben sich aus den abhängigen Ansprüche.

Die Erfindung betrifft in einem ersten Aspekt ein Bett, wobei es sich grundsätzlich um ein Erwachsenenbett oder um ein Baby- und Kinderbett handeln kann. Vorzugsweise handelt es sich bei dem Bett um ein Baby- und Kinderbett. Das Bett umfasst einen Bettaufsatz mit vorzugsweise mindestens einem Kopfteil, mindestens einem Fußteil, mindestens einem ersten Seitenteil und/oder mindestens einem zweiten Seitenteil, welche zusammen zumindest teilweise einen zum Schlafen geeigneten Liegebereich umgeben. Zusätzlich zum Bettaufsatz weist das erfindungsgemäße Bett einen mit mehreren Trägerelementen modular aufgebauten Trägerrahmen auf, auf welchen der Bettaufsatz aufgesetzt oder aufsetzbar ist. Durch den modularen Aufbau ist der Trägerrahmen dabei, zum Beispiel durch Hinzufügen und/oder Ersetzen eines Trägerelements oder mehrerer Trägerelemente, an oder für eine Vergrößerung des Liegebereichs anpassbar oder modifizierbar.

Die vorliegende Erfindung basiert unter anderem auf der Idee, die Rahmen- und Trägerelemente herkömmlicher Bettkonstruktionen voneinander loszulösen, um mehr Flexibilität beim Aufbau und in den Nutzungsmöglichkeiten eines Bettes zu erhalten. Durch die bauteilige und auch die bauliche Trennung von Bettaufsatz und Trägerrahmen wird eine wesentliche Voraussetzung dafür geschaffen, dass ein erfindungsgemäßes Bett auf einfache Weise umbaubar ist und dadurch einen unkomplizierten Wechsel zwischen verschiedenen Aufbauvarianten ermöglicht. Dieser Erfindungsgedanke wird durch den modularen Aufbau des Trägerrahmens komplementiert, indem Trägerelemente nach Bedarf ausgetauscht und/oder ergänzt werden können, insbesondere um den Trägerrahmen zu vergrößern und zum Beispiel zur Aufnahme eines zusätzlichen zweiten Bettaufsatzes einzurichten. In Kombination ergeben diese Merkmale ein vorteilhaftes Baukastenprinzip, welches einen flexiblen Wechsel zwischen verschiedenen Aufbaumöglichkeiten des erfindungsgemäßen Bettes insbesondere im Hinblick auf die wechselnden Schlafbedürfnisse eines heranwachsenden Babys beziehungsweise Kindes ermöglicht. Diesbezüglich wird auch auf die nachfolgenden Ausführungen verwiesen, aus denen die vielen verschiedenen Varianten, die durch den modularen Aufbau ermöglicht werden, deutlich werden. Auf diese Weise wird unter anderem eine längere Nutzungsdauer des erfindungsgemäßen Bettes gegenüber konventionell konstruierten Betten erreicht. Mehrfachanschaffungen können somit vor allem in den ersten Lebensjahren vermieden werden. Dies schont Ressourcen und trägt zu mehr ökonomischer und ökologischer Nachhaltigkeit bei.

Der Trägerrahmen kann aus gleichen oder unterschiedlichen Trägerelementen aufgebaut sein, die vorzugsweise wiederlösbar miteinander verbunden oder verbindbar sind. Erfindungsgemäß sind zumindest zwei der Trägerelemente des Trägerrahmens als Längsträger ausgebildet, während mindestens ein weiteres der Trägerelemente als ein zumindest teilweise zwischen den Längsträgern angeordneter Querträger ausgebildet ist. In einer bevorzugten Ausführungsform sind mindestens zwei der Trägerelemente des Trägerrahmens als Längsträger und mindestens zwei weitere Trägerelemente als zumindest teilweise zwischen den Längsträgern angeordnete Querträger ausgebildet. Erfindungsgemäß ist dabei zumindest einer der beiden Längsträger sowohl mit dem Querträger beziehungsweise den Querträgern als auch mit dem weiteren Längsträger wiederlösbar verbunden oder verbindbar. Besonders bevorzugt sind sowohl die beiden Längsträger mit den beiden Querträgern als auch jeweils die beiden Längsträger miteinander und/oder die beiden Querträger miteinander wiederlösbar verbunden oder verbindbar. Die jeweilige Verbindung, also Längsträger/Längsträger, Längsträger/Querträger oder Querträger/Querträger, ist erfindungsgemäß eine direkte Verbindung. Durch die wechselseitige Verbindbarkeit ist gewährleistet, dass die Trägerelemente vielseitig miteinander zu verschiedenen Trägerrahmen unterschiedlicher Größen und/oder Geometrien verbunden werden können.

Erfindungsgemäß ist vorgesehen, dass an einem der beiden Längsträger eine erste Verbindungskomponente eines ersten Verbindungssystems angeordnet ist, welche diesen Längsträger mit einer an dem Querträger angeordneten zweiten Verbindungskomponente des ersten Verbindungsystems wiederlösbar verbindet oder für das Herstellen dieser Verbindung ausgebildet ist, und an dem Querträger eine erste Verbindungskomponente eines zweiten Verbindungsystems angeordnet ist, welche den Querträger mit einer an dem anderen der beiden Längsträger angeordneten zweiten Verbindungskomponente des zweiten Verbindungsystems wiederlösbar verbindet oder für das Herstellen dieser Verbindung ausgebildet ist, wobei die erste Verbindungskomponente des ersten Verbindungsystems mit der zweiten Verbindungskomponente des zweiten Verbindungsystems wiederlösbar verbindbar ist. Alternativ oder zusätzlich kann auch die die erste Verbindungskomponente des zweiten Verbindungssystems mit der zweiten Verbindungskomponente des ersten Verbindungssystems wiederlösbar verbindbar sein. Dadurch wird erreicht, dass nicht nur Längsträger und Querträger, sondern auch Längsträger und Längsträger verbindbar sind.

So, wie der Begriff hier verwendet wird, ist eine Verbindung wiederlösbar, wenn die Verbindung ohne Beschädigung der Bauteile wieder gelöst werden kann. Geeignete wiederlösbare Verbindungen, die zum Beispiel auch Schraubverbindungen und Verbindungen mit Bolzen und Stiften umfassen, sind dem Fachmann bekannt. In einer bevorzugten Ausführung beinhaltet eine wiederlösbare Verbindung eine formschlüssige Verbindung, welche durch das Ineinandergreifen von mindestens zwei Verbindungspartnern, beispielsweise der ersten und zweiten Verbindungskomponente des ersten und/oder zweiten oder weiteren Verbindungssystems, entsteht. Insbesondere kann eine wiederlösbare Verbindung einen Verbindungsbeschlag, zum Beispiel mit Exzenter und Bolzen, umfassen.

Selbstverständlich können an den Längsträgern auch weitere erste und zweite Verbindungskomponenten des ersten und zweiten Verbindungssystems oder weiterer Verbindungssysteme, zum Beispiel eines dritten und/oder vierten Verbindungssystems, vorhanden sein, um die Längsträger analog mit einem weiteren Querträger zu verbinden. Entsprechende Ausgestaltungen sind für den Fachmann auf der Grundlage der vorliegenden Erfindung ohne Weiteres ersichtlich. Vorzugsweise ist an dem einen der beiden Längsträger zusätzlich eine zweite Verbindungskomponente des zweiten Verbindungssystems und an dem anderen der beiden Längsträger zusätzlich eine erste Verbindungskomponente des ersten Verbindungsystems angeordnet, sodass beide Längsträger jeweils eine erste Verbindungskomponente des ersten Verbindungssystems und eine zweite Verbindungskomponente des zweiten Verbindungssystems aufweisen. Alternativ oder zusätzlich sind zwei Querträger vorhanden, an denen jeweils eine zweite Verbindungskomponente des ersten Verbindungssystems und eine erste Verbindungskomponente des zweiten Verbindungssystems angeordnet sind. Dadurch sind die Längsträger sowohl über die erste Verbindungskomponente des ersten Verbindungssystems und die zweite Verbindungskomponente des zweiten Verbindungssystems untereinander verbindbar. Darüber hinaus ist jeder der beiden Längsträger mit jedem der beiden Querträger entweder über die erste und zweite Verbindungskomponente des ersten Verbindungsystems oder über die erste und zweite Verbindungskomponente des zweiten Verbindungsystems wiederlösbar verbindbar. Auf diese Weise kann der Trägerrahmen mit den zwei Längsträgern und den zwei Querträgern durchgehend verbunden oder durchgehend verbindbar ausgebildet sein, wodurch ein besonders einfacher und gleichzeitig besonders stabiler Aufbau des Bettes erreicht wird.

In einer besonders bevorzugten Ausführungsform sind das erste Verbindungsystem und das zweite Verbindungsystems identisch ausgebildet. Mit anderen Worten kann es sich bei dem ersten und dem zweiten Verbindungssystem um das gleiche Verbindungssystem handeln, sodass die Längsträger und der oder die Querträger entsprechend jeweils eine erste und eine zweite Verbindungskomponente eines einzigen Verbindungssystems aufweisen. Dies vereinfacht den Aufbau und gewährleistet einen flexiblen Umgang mit dem Trägergestell oder -rahmen.

In einer weiteren Ausgestaltung der Erfindung ist vorgesehen, dass der oder die Querträger im Vergleich zu den Längsträgern kürzer ausgebildet sind, wobei die Längsträger vorzugsweise jeweils eine Länge aufweisen, welche mindestens, im Wesentlichen oder genau einer doppelten Länge des Querträgers beziehungsweise der Querträger entspricht. Auf diese Weise ist es möglich, den aus Längsträgern und Querträger oder Querträgern gebildeten Trägerrahmen durch einen einfachen Ersatz des Querträgers oder der Querträger durch einen oder mehrere zusätzliche Längsträger unkompliziert und mit wenigen Handgriffen auf die doppelte Größe zu erweitern. Die Querträger sind mit Vorzug im Wesentlichen oder genau gleich lang. Die Längsträger sind mit Vorzug im Wesentlichen oder genau gleich lang. Die Liegefläche kann dann im Wesentlichen oder genau doppelt so groß sein wie die eines Einzelbetts. Für den Aufbau eines Doppelbetts aus zwei Einzelbetten ist diese Ausgestaltung natürlich besonders zweckmäßig.

In diesem Zusammenhang ist es außerdem vorteilhaft, wenn das mindestens eine Kopfteil und das mindestens eine Fußteil eine Breite aufweisen, welche im Wesentlichen oder genau der Länge des Querträgers entspricht. Alternativ oder zusätzlich weist der Liegebereich vorzugsweise eine Breite auf, welche im Wesentlichen oder genau der Breite des mindestens einen Kopfteils und des mindestens einen Fußteils entspricht. Zudem weist der Liegebereich vorzugsweise eine Länge auf, welche im Wesentlichen oder genau der Länge der Längsträger entspricht. Durch diese maßlichen Beziehungen sind der Bettaufsatz und der Trägerrahmen so aufeinander abgestimmt, dass der Trägerrahmen bei Austausch des Querträgers oder der Querträger durch zusätzliche Längsträger zweckmäßig an die Aufnahme eines zweiten Bettaufsatzes angepasst ist. Dadurch ist es möglich, den Liegebereich auf einfache Weise von einem Einzelbett zu einem Doppelbett beziehungsweise Zwillingsbett zu vergrößern.

Die Längsträger können zum Beispiel eine Länge von 180 cm bis 220 cm, vorzugsweise 190 cm bis 210 cm, bei einem Baby- oder Kinderbett insbesondere eine Länge von 100 cm bis 140 cm, vorzugsweise 110 bis 130 cm, aufweisen. Besonders bevorzugt weisen die Längsträger eine Länge von 200 cm, bei einem Baby- oder Kinderbett eine Länge von 120 cm auf. Der oder die Querträger können eine Länge von 90 cm bis 110 cm, bei einem Baby- oder Kinderbett insbesondere eine Länge von 50 cm bis 70 cm, aufweisen. Besonders bevorzugt weisen der oder die Querträger eine Länge von 100 cm, bei einem Baby- oder Kinderbett eine Länge von 60 cm auf. Dementsprechend können das Kopfteil und das Fußteil eine Breite von 90 cm bis 110 cm, vorzugsweise 100 cm, bei einem Baby- oder Kinderbett insbesondere eine Breite von 50 cm bis 70 cm, vorzugsweise 60 cm, aufweisen. Der Liegebereich kann eine Länge von 180 cm bis 220 cm, vorzugsweise 190 cm bis 210 cm, besonders bevorzugt 200 cm und/oder eine Breite von 90 cm bis 110 cm, bevorzugt 100 cm, aufweisen. Bei einem Baby- oder Kinderbett kann der Liegebereich eine Länge von 100 cm bis 140 cm, vorzugsweise 110 cm bis 130 cm, besonders bevorzugt 120 cm und/oder eine Breite von 50 cm bis 70 cm, bevorzugt 60 cm, aufweisen. Das erste und/oder zweite Seitenteil weist vorzugsweise eine Länge auf, welche über den Liegebereich hinausragt und insbesondere bündig mit dem Kopfteil und/oder Fußteil abschließt.

In einer weiteren bevorzugten Ausgestaltung der Erfindung bilden das mindestens eine Kopfteil, das mindestens eine Fußteil und das mindestens eine erste und/oder das mindestens eine zweite Seitenteil einen sich nach unten, das heißt im aufgestellten Zustand des Bettes in Richtung des Bodens, erstreckenden Aufnahmebereich des Bettaufsatzes aus, in welchen der Trägerrahmen zumindest teilweise aufgenommen oder aufnehmbar ist. Dabei weist der Aufnahmebereich vorzugsweise eine Innenkontur auf, welche zumindest teilweise komplementär zu einer Außenkontur des Trägerrahmens ist, sodass der Trägerrahmen zumindest teilweise oder vollständig in den Bettaufsatz eingepasst oder einpassbar ist. Dies hat den Vorteil, dass eine stabile Verbindung zwischen Bettaufsatz und Trägerrahmen erreicht wird. Insbesondere kann zwischen Bettaufsatz und Trägerrahmen ein Formschluss vorliegen, durch den auf zusätzliche Befestigungsmittel wie zum Beispiel Metallbeschläge zur Verbindung von Bettaufsatz und Trägerrahmen verzichtet werden kann. Gleichzeitig können Bettaufsatz und Trägerrahmen bei dieser Form der Verbindung auch auf einfache Weise wieder voneinander getrennt werden, ohne die Verbindung zwischen gesonderten Verbindungsmitteln lösen zu müssen. Vielmehr kann der Bettaufsatz einfach von dem Trägerrahmen abgehoben werden. Somit bleibt eine vorteilhafte Flexibilität erhalten, die einen unkomplizierten Aufbau und Umbau des erfindungsgemäßen Bettes gewährleistet.

Vorzugsweise sind das mindestens eine Kopfteil und das mindestens eine Fußteil an einer dem Liegebereich zugewandten Innenfläche des mindestens einen ersten Seitenteils und/oder des mindestens einen zweiten Seitenteils angeordnet und vorzugsweise mit diesem wiederlösbar verbunden oder verbindbar. Beispielsweise können das mindestens eine Kopfteil und das mindestens eine Fußteil zwischen dem ersten und dem zweiten Seitenteil angeordnet und mit diesen jeweils wiederlösbar verbunden oder verbindbar sein. Dies hat den Vorteil, dass der Liegebereich nach Entfernung eines Seitenteils bündig mit dem Kopf- und Fußteil abschließt. Dadurch ist es zum Beispiel möglich, dass bei einer Vergrößerung des Liegebereichs durch Kombination von zwei Bettaufsätzen die beiden Liegebereiche der Bettaufsätze an Seiten ohne Seitenteil direkt aneinandergrenzen können und somit ein gemeinsamer, durchgehender Liegebereich ausgebildet werden kann. Zweckmäßigerweise können das Kopf- und Fußteil daher zusätzlich dazu eingerichtet sein, dass sie nicht nur mit dem ersten und oder zweiten Seitenteil, sondern auch mit jeweils einem weiteren Kopfteil beziehungsweise mit einem weiteren Fußteil wiederlösbar verbindbar sind. Insbesondere können Kopf- und/oder Fußteile Verbindungsmittel aufweisen, die sowohl für das Herstellen der wiederlösbaren Verbindung mit dem ersten und/oder zweiten Seitenteil, als auch für das Herstellen der wiederlösbaren Verbindung mit einem weiteren Kopfteil beziehungsweise einem weiteren Fußteil ausgebildet sind. Im Gegensatz hierzu sind bei den bekannten Bettkonstruktionen die Seitenteile in der Regel zwischen Kopf- und Fußteil angeordnet. Das führt dazu, dass zum Beispiel bei einem Umbau von zwei herkömmlichen Betten zu einem Doppel- beziehungsweise Zwillingsbett zwischen deren zusammengefügten Liegebereichen meist eine Lücke verbleibt. Diese kann sich nicht nur nachteilig auf den Liegekomfort auswirken, sondern insbesondere auch bei Zwillingsbetten ein Sicherheitsrisiko darstellen.

In einer weiteren Ausgestaltung ist vorgesehen, dass das mindestens eine Kopfteil und das mindestens eine Fußteil auf ihren einander zugewandten Innenflächen jeweils mindestens ein Halteelement aufweisen, mit welchem der Bettaufsatz auf den Trägerrahmen aufsetzbar oder aufgesetzt ist. Die Halteelemente regulieren auf diese Weise den Abstand, welchen der Bettaufsatz im aufgestellten Zustand des Bettes vom Boden einnimmt. Gleichzeitig dienen die Halteelemente als Stabilisator, indem der Bettaufsatz gegen ein Verkippen oder Verrutschen auf dem Trägerrahmen abgesichert wird. Durch das über die Halteelemente auf dem Trägerrahmen gelagerte Eigengewicht des Bettaufsatzes gewinnt das Bett zusätzlich an Stabilität.

Die Halteelemente können zusätzlich zumindest teilweise eine Auflage für eine in den Bettaufsatz einlegbare Matratzenunterlage bilden. Beispielsweise können die Halteelemente eine zum Trägerrahmen gewandte Unterseite und eine vom Trägerrahmen abgewandte Oberseite aufweisen, wobei die Unterseite zumindest teilweise auf dem Trägerrahmen aufsetzbar oder aufgesetzt ist und die Oberseite zumindest teilweise eine Auflage für die Matratzenunterlage bildet. Es ist aber auch möglich, dass das mindestens eine Kopfteil und das mindestens eine Fußteil auf den Innenflächen zusätzlich zu dem jeweiligen Halteelement jeweils mindestens ein Aufnahmeelement zur Aufnahme der Matratzenunterlage aufweisen, welches in Bezug auf den Trägerrahmen oberhalb des Halteelements beziehungsweise der Halteelemente angeordnet und, insbesondere beim Baby- oder Kinderbett, vorzugsweise höhenverstellbar ist. Auf diese Weise werden die Ergonomie und der Komfort des Bettes zum Beispiel durch individuell anpassbare Ein- und Ausstiegshöhen verbessert. Darüber hinaus wird beispielsweise in der Ausführung als Baby- und Kinderbett die Möglichkeit geschaffen, die Höhe der Liegefläche an diejenige des Elternbettes anzupassen und so das erfindungsgemäße Baby- und Kinderbett als Beistellbett einzurichten und/oder den Komfort beim Hinlegen oder Herausnehmen des Babys oder Kindes erhöhen, da übermäßiges Bücken entfallen kann.

Die Matratzenunterlage kann zum Beispiel als Lattenrost oder Bettenboden ausgebildet sein. Vorzugsweise ist die Matratzenunterlage als ein, insbesondere einstückiger, Bettenboden ausgebildet. Mit Vorzug ist der Bettenboden in den Bettaufsatz zumindest teilweise eingepasst oder einpassbar, weist also im Wesentlichen oder genau die Abmessungen des Liegebereichs auf. Dies hat den Vorteil, dass der Bettaufsatz durch den Bettenboden zusätzlich stabilisiert und in Form gehalten wird. Geeignete und bevorzugte Abmessungen des Bettenbodens entsprechen somit denen des Liegebereichs, sodass diesbezüglich auf die obigen Ausführungen verwiesen werden kann. Der Bettenboden kann mehrere, insbesondere runde beziehungsweise kreisförmige, Öffnungen aufweisen, welche zum einen der Belüftung dienen und zum anderen das Einlegen des Bettenbodens in den Bettaufsatz erleichtern.

In einer bevorzugten Ausführung mit einer als Bettenboden ausgebildeten Matratzenunterlage ist vorgesehen, dass die Halteelemente so auf den Innenflächen des Kopfteils und des Fußteils angeordnet sind, dass der Abstand der Unterseite der Halteelemente zur Unterkante des Bettaufsatzes im Wesentlichen oder genau der Dicke des Bettenbodens entspricht. Dies hat den Vorteil, dass bei einer umgekehrten Aufstellung des Bettaufsatzes nach Entfernung des Trägerrahmens der Bettenboden auf die Unterseite der Halteelemente auflegbar ist und im aufgelegten Zustand ungefähr oder genau bündig mit der Unterkante des Bettaufsatzes abschließt. Somit entsteht eine homogene Fläche, die zum Beispiel als Tisch genutzt werden kann. Die Öffnungen im Bettenboden können dabei zur Aufnahme von Halterungen wie zum Beispiel Stiftebechern dienen. Auf diese Weise kann die Nutzungsdauer des Bettes insbesondere auch über den Zeitpunkt, an dem das Kind aus dem Bett herausgewachsen ist, hinaus besonders zweckmäßig verlängert werden.

In einer weiteren Ausführungsform der Erfindung weisen die Trägerelemente zumindest teilweise, insbesondere zumindest die Längsträger, Bodenkontaktbereiche auf, über die der Trägerrahmen im aufgestellten Zustand des Bettes mechanisch an den Boden angebunden ist. Vorzugsweise weisen sämtliche Trägerelemente, insbesondere sowohl die Längsträger als auch der oder die Querträger, solche Bodenkontaktbereiche auf. Auf diese Weise ist gewährleistet, dass der Trägerrahmen in verschiedenen Kombinationen von Trägerelementen, insbesondere sowohl ein aus Längsträgern und Querträgern gebildeter Trägerrahmen als auch ein beispielsweise allein aus Längsträgern gebildeter Trägerrahmen, stabil auf dem Boden aufstellbar ist und den Bettaufsatz sicher trägt.

Die Bodenkontaktbereiche können zum Beispiel in Form von Beinen ausgebildet sein, die vorzugsweise jeweils in den beiden Endbereichen eines Trägerelements, insbesondere in den beiden jeweiligen Endbereichen der Längsträger beziehungsweise des Querträgers oder der Querträger, angeordnet sind. In einer besonders bevorzugten Variante sind die Trägerelemente beziehungsweise die Längsträger und/oder der oder die Querträger jeweils zusammen mit den beiden Beinen einstückig ausgebildet und können dadurch insbesondere eine Kufenform aufweisen. Dies hat den Vorteil, dass keine zusätzliche Verbindung zwischen den Beinen und den Trägerelementen erforderlich ist, wodurch die Stabilität der Konstruktion erhöht und der Auf- und Umbau des Trägerrahmens erheblich vereinfacht wird. Solche kufenförmigen Trägerelemente sind zum Beispiel durch CNC-Fräsen aus Holz beziehungsweise Sperrholz, insbesondere aus mehrschichtigen Furnier-Sperrholzplatten, sogenannten Multiplex-Platten, herstellbar.

In einer bevorzugten Ausführungsform weist das mindestens eine erste Seitenteil und/oder das mindestens eine zweite Seitenteil ein Befestigungsmittel zur Aufnahme eines Einsatzes wie zum Beispiel einem Rausfallschutz auf, welcher beim Schlafen ein Herausfallen aus dem Liegebereich verhindert oder zumindest behindert. Es ist zum Beispiel möglich, dass das mindestens eine erste Seitenteil und/oder das mindestens eine zweite Seitenteil in der Mitte eine nach oben offene Aussparung für einen erleichterten Zugang zum Liegebereich aufweist, welche zur Aufnahme des Einsatzes eingerichtet ist. Insbesondere können das erste und/oder zweite Seitenteil aufgrund der Aussparung eine nach oben offene U-Form aufweisen, welche durch die Aufnahme des Einsatzes beziehungsweise Rausfallschutzes zumindest teilweise geschlossen wird.

In einem zweiten Aspekt betrifft die Erfindung ein Bettensystem, insbesondere ein Zwillings- oder Mehrlingsbett, das aus mindestens einem ersten und einem zweiten Bett gemäß vorgehender Beschreibung bildbar ist. Dabei sind der Bettaufsatz des ersten Bettes und der Bettaufsatz des zweiten Bettes nebeneinander angeordnet auf einen zumindest teilweise mit den Trägerelementen des ersten Bettes und zumindest teilweise mit den Trägerelementen des zweiten Bettes modular aufgebauten Trägerrahmen aufgesetzt oder aufsetzbar, sodass die Bettaufsätze des ersten und zweiten Bettes zusammen zumindest teilweise einen zum Schlafen geeigneten durchgehenden Liegebereich umgeben. Beispielsweise kann der Bettaufsatz des ersten und zweiten Bettes jeweils das Kopfteil, das Fußteil und eines der Seitenteile umfassen, wobei die Bettaufsätze so auf dem Trägerrahmen angeordnet sind, dass die beiden Seiten ohne Seitenteil einander zugewandt sind und sich dadurch der durchgehende Liegebereich ergibt. Vorzugsweise sind das erste und das zweite Bett identisch ausgebildet.

In einer bevorzugten Ausführungsform ist der Trägerrahmen des Bettensystems mit den beiden Längsträgern des ersten Bettes und den beiden Längsträgern des zweiten Bettes aufgebaut oder aufbaubar, welche wiederlösbar miteinander verbunden oder verbindbar sind. Aufgrund der bereits oben zum ersten Erfindungsaspekt beschriebenen Geometrie ist ein solcher Trägerrahmen unmittelbar an die Aufnahme von zwei Bettaufsätzen angepasst und gewährleistet somit eine besonders einfache und stabile Anordnung der Bettaufsätze und einen entsprechend sicheren Aufbau des Bettensystems. Alternativ ist es aufgrund der maßlichen Verhältnisse auch möglich, dass der Trägerrahmen des Bettensystems zum Beispiel mit zwei Längsträgern und vier Querträgern aufgebaut oder aufbaubar ist, um den Trägerrahmen zur Aufnahme von zwei Bettaufsätzen einzurichten. Weitere Kombinationsmöglichkeiten der Trägerelemente sind für den Fachmann auf der Grundlage der vorliegenden Erfindung ohne Weiteres ersichtlich.

Vorzugsweise sind die Bettaufsätze des ersten und zweiten Bettes an den Kopfteilen und/oder den Fußteilen, insbesondere auf Stoß, wiederlösbar miteinander verbindbar oder verbunden. Durch das Zusammenwirken von Verbindung und Eigengewicht der Bettaufsätze gewinnt das Bettensystem zusätzlich an Stabilität und ist zuverlässig gegen ein Verrutschen oder Verwackeln gesichert.

Weiterhin betrifft die Erfindung in einem dritten Aspekt einen Bausatz für ein Bett gemäß dem ersten Aspekt der Erfindung beziehungsweise für ein Bettensystem gemäß dem zweiten Aspekt der Erfindung. Der Bausatz umfasst mindestens ein Kopfteil, mindestens ein Fußteil, mindestens ein erstes Seitenteil und/oder mindestens ein zweites Seitenteil zum Aufbau des Bettaufsatzes und mehrere Trägerelemente zum modularen Aufbau des Trägerrahmens.

In einer bevorzugten Variante des Bausatzes umfassen die Trägerelemente mindestens zwei Längsträger und mindestens zwei Querträger gemäß obigen Ausführungen zum ersten beziehungsweise zweiten Erfindungsaspekt. In einer weiteren Variante kann der Bausatz zusätzlich mindestens einen Einsatz, beispielsweise mindestens einen Rausfallschutz und/oder mindestens einen Volleinsatz, umfassen. In noch einer Variante kann der Bausatz auch eine Matratzenunterlage, beispielsweise einen Bettenboden, enthalten. Beliebige Kombinationen dieser Varianten sind selbstverständlich auch möglich.

In einer weiteren bevorzugten Variante umfasst der Bausatz mindestens zwei Kopfteile, mindestens zwei Fußteile, mindestens ein erstes Seitenteil und mindestens ein zweites Seitenteil, vorzugsweise mindestens zwei erste Seitenteile und mindestens zwei zweite Seitenteile, sowie mindestens vier Längsträger und vorzugsweise zusätzlich mindestens vier Querträger gemäß obiger Ausführungen zum ersten beziehungsweise zweiten Erfindungsaspekt. Optional können weiterhin mindestens einen Einsatz, beispielsweise mindestens einen Rausfallschutz und/oder mindestens einen Volleinsatz, und/oder mindestens zwei Matratzenunterlagen, beispielsweise zwei Bettenböden, enthalten sein.

Bei dem Bausatz sind die einzelnen Elemente, die für das Bett oder das Bettensystem vorgehsehen sind, zweckmäßigerweise zumindest zum Teil oder allesamt nicht verbunden jedoch verbindbar, um das Bett oder Bettensystem zu bilden. Die entsprechenden Verbindungsmittel wie zum Beispiel das erste und/oder zweite Verbindungssystem und/oder die Befestigungsmittel können in dem Bausatz enthalten und zumindest teilweise oder vollständig an den entsprechenden Elementen beziehungsweise Bauteilen angeordnet sein. Alternativ oder zusätzlich können die Verbindungsmittel in dem Bausatz zumindest teilweise oder vollständig separat von den entsprechenden Elementen beziehungsweise Bauteilen vorliegen.

Schließlich betrifft ein vierter Aspekt der Erfindung eine Verwendung eines Bausatzes gemäß dem dritten Aspekt der Erfindung zur Herstellung eines Bettes und/oder zur Herstellung eines Bettensystems nach dem ersten beziehungsweise nach dem zweiten Aspekt der Erfindung.

Bevorzugte und vorteilhafte Ausgestaltungen des Bettensystems gemäß dem zweiten Aspekt der Erfindung, des Bausatzes gemäß dem dritten Aspekt der Erfindung und der Verwendung gemäß dem vierten Aspekt der Erfindung entsprechen, soweit anwendbar, denen des Bettes gemäß dem ersten Aspekt der Erfindung. Merkmale, die weiter oben und im Folgenden für das Bett offenbart sind, können sich daher auch auf das Bettensystem, den Bausatz und die Verwendung beziehen und umgekehrt.

Im Folgenden wird die Erfindung anhand von Ausführungsbeispielen und dazugehörigen Figuren näher erläutert. Dabei dienen die Ausführungsbeispiele und die Figuren allein der Veranschaulichung der Erfindung und nicht der Beschränkung auf spezifische Details. Die Figuren und die Größenverhältnisse der in den Figuren dargestellten Elemente sind als rein schematisch und nicht als maßstäblich zu betrachten.

Es zeigen:
- Figur 1: eine perspektivische Ansicht einer Ausführungsform eines erfindungsgemäßen Bettes;
- Figur 2: eine perspektivische Ansicht des Trägerrahmens einer Vorstufe des erfindungsgemäßen Bettes aus Figur 1;
- Figur 3: eine perspektivische Ansicht des Bettaufsatzes einer Vorstufe des erfindungsgemäßen Bettes aus Figur 1;
- Figur 4: eine perspektivische Ansicht einer weiteren Vorstufe des erfindungsgemäßen Bettes aus Figur 1;
- Figur 5: perspektivische Ansichten einer weiteren Vorstufe des erfindungsgemäßen Bettes aus Figur 1 sowie eine weitere Ausführungsform eines erfindungsgemäßen Bettes;
- Figur 6: eine perspektivische Ansicht einer Ausführungsform des Trägerrahmens eines erfindungsgemäßen Bettensystems;
- Figur 7: eine perspektivische Ansicht einer Ausführungsform des Bettaufsatzes eines erfindungsgemäßen Bettensystems;
- Figur 8: eine perspektivische Ansicht eines mit dem Trägerrahmen aus Figur 6 und dem Bettaufsatz aus Figur 7 bildbaren erfindungsgemäßen Bettensystems;
- Figur 9: eine perspektivische Ansicht eines aus dem erfindungsgemäßen Bett aus Figur 1 bildbaren Tisches.

In den Figuren sind gleiche oder funktionsgleiche Elemente, sofern nichts anderes angegeben ist, mit denselben Bezugszeichen versehen.

Figur 1 zeigt eine beispielhafte Ausführungsform eines erfindungsgemäßen Bettes 1 in einer bevorzugten Variante als Baby- und Kinderbett. Das Bett 1 weist einen Bettaufsatz 2 mit einem Kopfteil 4, einem Fußteil 6, einem ersten Seitenteil 8 und einem zweiten Seitenteil 10 auf, die zusammen einen Liegebereich 12 umgeben. Zusätzlich weist das Bett 1 einen mit mehreren Trägerelementen 21, 22 aufgebauten Trägerrahmen 20 auf, auf den der Bettaufsatz 2 aufgesetzt ist.

Figur 2 stellt den Aufbau des Trägerrahmens 20 aus dem in Figur 1 gezeigten Ausführungsbeispiel näher dar. Der Trägerrahmen 20 ist aus vier Trägerelementen 21a, 21b, 22a und 22b aufgebaut, die jeweils als zwei längere Längsträger 21a, 21b und zwei kürzere Querträger 22a, 22b ausgebildet sind. In der Variante als Baby- und Kinderbett können die Längsträger 21a, 21b zum Beispiel eine Länge von 1200 mm und eine Höhe von 224 mm, die Querträger 22a, 22b eine Länge von 600 mm und ebenfalls eine Höhe von 224 mm aufweisen. Die Trägerelemente 21a, 21b, 22a, 22b weisen jeweils in ihren beiden Endbereichen durch Beine gebildete Bodenkontaktbereiche 23 auf, mit denen der Trägerrahmen 20 auf einen Boden aufstellbar ist. Aus Gründen der Übersichtlichkeit sind in der Figur 2 nicht alle Bodenkontaktbereiche 23 mit einem Bezugszeichen versehen. Mit Vorzug sind die Trägerelemente 21a, 21b, 22a, 22b und Bodenkontaktbereiche 23, wie in der Figur 2 gezeigt, in einer einstückigen Kufenform ausgebildet. Solche Kufen lassen sich zum Beispiel durch CNC-Fräsen aus Multiplex-Platten herstellen. Eine für das Baby- und Kinderbett geeignete Plattenstärke beträgt zum Beispiel 19 mm. Die einstückige Ausführung hat den Vorteil, dass der Aufbau des Trägerrahmens 20 gegenüber einer mehrstückigen Ausführung erheblich vereinfacht und die Stabilität des Trägerrahmens 20 verbessert wird.

Figur 2 zeigt weiterhin, dass die Längsträger 21a, 21b und Querträger 22a, 22b über ein erstes wiederlösbares Verbindungssystem 24 und ein zweites wiederlösbares Verbindungsystem 25 miteinander verbindbar sind. Eine erste Verbindungskomponente 24a des ersten Verbindungsystems 24 an einem der Längsträger 21a ist mit einer zweiten Verbindungskomponente 24b des ersten Verbindungsystems 24 an einem der Querträger 22a wiederlösbar verbindbar. Eine erste Verbindungskomponente 25a des zweiten Verbindungsystems 25 an diesem Querträger 22a ist mit einer zweiten Verbindungskomponente 25b des zweiten Verbindungsystems 25 an dem zweiten der Längsträger 21b wiederlösbar verbindbar.

Analog sind die beiden Längsträger 21a, 21b über weitere erste und zweite Verbindungskomponenten 24a, 24b und weitere erste und zweite Verbindungskomponenten 25a, 25b des ersten und zweiten Verbindungsystems 24, 25 ebenfalls mit dem anderen der Querträger 22b wiederlösbar verbindbar. Die erste Verbindungskomponente 24a des ersten Verbindungsystems 24 ist hierbei mit der zweiten Verbindungskomponente 25b des zweiten Verbindungsystems 25 wiederlösbar verbindbar. Gleichermaßen ist die erste Verbindungskomponente 25a des zweiten Verbindungsystems 25 mit der zweiten Verbindungskomponente 24b des ersten Verbindungsystems 24 wiederlösbar verbindbar. Auf diese Weise wird erreicht, dass sowohl die Längsträger 21a, 21b als auch die Querträger 22a, 22b wechselseitig miteinander verbindbar sind. Diesbezüglich wird auch auf die nachfolgenden Ausführungen zur Figur 6 verwiesen. Eine einfache und bevorzugte Möglichkeit zur Gewährleistung der wechselseitigen Verbindbarkeit der Trägerelemente 21a, 21b, 22a, 22b besteht darin, dass, wie in den Vergrößerungen der Figur 2 gezeigt, das gleiche Verbindungsystem als erstes und zweites Verbindungsystem 24, 25 eingesetzt wird. Ein geeignetes erstes und/oder zweites Verbindungsystem 24, 25 ist zum Beispiel der Clamex P-10 Verbinder (Lamello GmbH Verbindungstechnik, Lörrach, Deutschland). Vorzugsweise weisen die Trägerelemente 21a, 21b, 22a, 22b im Bereich der Verbindungskomponenten 24a, 24b, 25a, 25b eine Gehrung auf, an welcher die Trägerelemente 21a, 21b, 22a, 22b zusammenfügbar sind. Hierdurch wird die wechselseitige Verbindbarkeit der Trägerelemente 21a, 21b, 22a, 22b weiter vereinfacht. Selbstverständlich ist es alternativ auch möglich, die Trägerelemente 21a, 21b, 22a, 22b auf Stoß miteinander zu verbinden.

In der Figur 3 ist der Aufbau des Bettaufsatzes 2 in einer Vorstufe der in Figur 1 gezeigten Ausführungsform des erfindungsgemäßen Bettes 1 näher dargestellt. Das Kopfteil 4 und das Fußteil 6 sind zwischen den beiden Seitenteilen 8, 10 angeordnet und auf Stoß mit diesen verbunden. Dies hat den Vorteil, dass zwei Bettaufsätze 2 nach Entfernen jeweils eines der Seitenteile 8, 10 so zusammengefügt werden können, dass ihre Liegebereiche 12 direkt aneinandergrenzen und einen durchgehenden Liegebereich bilden können. Diesbezüglich wird auch auf die nachfolgenden Ausführungen zu den Figuren 7 und 8 verwiesen. Selbstverständlich kann der Bettaufsatz 2 auch nur mit einem der Seitenteile 8, 10 gebildet werden. In dieser Variante eignet sich das erfindungsgemäße Bett 1 zum Beispiel als Anstellbett. An den einander zugewandten Innenseiten 15 des Kopfteils 4 und des Fußteils 6 ist jeweils ein Halteelement 14a, 14b angeordnet, mit welchem der Bettaufsatz 2 auf den Trägerrahmen 20 aufsetzbar ist.

Weiterhin ist in der Figur 3 gezeigt, dass Kopfteil 4 und Fußteil 6 mit den Seitenteilen 8, 10 zum Beispiel durch Korpusverbinder 16 wiederlösbar verbindbar oder verbunden sein können. Wiederlösbare formschlüssige Korpusverbinder 16 wie zum Beispiel die in der Vergrößerung von Figur 3 gezeigten Excenter-Verbinder sind diesbezüglich besonders zweckmäßig. Geeignet ist beispielsweise das Minifix-15 System mit Bolzen und Verbindergehäuse (Häfele GmbH & Co KG, Nagold, Deutschland).

Die geometrischen und maßlichen Ausgestaltungen von Kopfteil 4, Fußteil 6 und Seitenteilen 8, 10 sind dabei nicht sonderlich beschränkt, sofern diese einen zum Schlafen geeigneter Liegebereich 12 umgeben. In der Variante als Baby- und Kinderbett können Kopf- und Fußteil 4, 6 zum Beispiel eine Breite von 600 mm, eine Höhe von 700 mm und eine Dicke von 19 mm aufweisen. Die Seitenteile 8, 10 können eine Länge von 1238 mm, eine Höhe von 700 mm und eine Dicke von 19 mm aufweisen. Auf diese Weise schließen die Seitenteile 8, 10 bündig mit den dazwischen angeordneten Kopf- und Fußteilen 4, 6 ab. Um einen erleichterten Zugang zum Liegebereich 12 zu ermöglichen, können die Seitenteile 8, 10 in der Baby- und Kinderbettvariante wie in Figur 3 gezeigt durch eine, vorzugsweise in der Mitte angeordnete, nach oben offene Aussparung eine U-Form aufweisen. Kopfteil 4, Fußteil 6 und Seitenteile 8, 10 können einstückig oder mehrstückig ausgebildet sein. Mit Vorzug sind Kopfteil 4, Fußteil 6 und/oder Seitenteile 8, 10 einstückig ausgebildet. Ebenso wie die Trägerelemente 21a, 21b, 22a und 22b sind auch das Kopfteil 4, das Fußteil 6 und die beiden Seitenteile 8, 10 beispielsweise durch CNC-Fräsen aus Multiplex-Platten herstellbar.

Nach dem Zusammenbau des Bettaufsatzes 2 und des Trägerrahmens 20 wird der Bettaufsatz 2, wie in Figur 4 durch die senkrechten Pfeile angedeutet, auf den Trägerrahmen 20 aufgesetzt. Kopfteil 4, Fußteil 6 und Seitenteile 8, 10 bilden hierfür einen sich nach unten in Richtung des Bodens erstreckenden Aufhahmebereich 18 des Bettaufsatzes 2, in welchen der Trägerrahmen 20 aufhehmbar ist. Aufgrund der oben erläuterten maßlichen Verhältnisse ist die in der Figur 4 durch die gestrichelte Linie angedeutete Innenkontur 19 des Aufnahmebereichs 18 dabei komplementär zur der durch die gepunktete Linie angedeutete Außenkontur 28 des Trägerrahmens 20 ausgebildet, sodass der Trägerrahmen 20 formschlüssig in den Bettaufsatz 2 einpassbar ist. Die Halteelemente 14a, 14b dienen hierbei als Abstandshalter und Stabilisator. Auf diese Weise wird eine einfache und gleichzeitig stabile und sichere Verbindung zwischen Bettaufsatz 2 und Trägerrahmen 20 erreicht. Insbesondere kann auf zusätzliche Befestigungsmittel wie zum Beispiel Metallbeschläge zur Verbindung von Bettaufsatz 2 und Trägerrahmen 20 verzichtet werden.

Figur 4 zeigt weiterhin, dass anschließend eine Matratzenunterlage 30 von oben in den Bettaufsatz 2 eingelegt werden kann, wobei die Halteelemente 14a, 14b in dem gezeigten Beispiel gleichzeitig eine Auflage für die Matratzenunterlage 30 bilden. Vorzugsweise ist die Matratzenunterlage 30 als ein den Liegebereich 15 passgenau ausfüllender Bettenboden ausgebildet. Dies hat den Vorteil, dass der Bettaufsatz 2 durch die passgenaue Fertigung des Bettenbodens zusätzlich stabilisiert und in Form gehalten wird. Als Luftlöcher ausgebildete Öffnungen 31 im Bettenboden fördern die Belüftung und erleichtern zudem das Einlegen des Bettenbodens in den Bettaufsatz 2 beziehungsweise das spätere Herausnehmen des Bettenbodens aus dem Bettaufsatz 2 bei einem Umbau des Bettes 1.

Die Figuren 5A und 5B zeigen eine weitere Vorstufe der in Figur 1 gezeigten Ausführungsform des erfindungsgemäßen Bettes 1 beziehungsweise eine weitere Variante eines erfindungsgemäßen Baby- und Kinderbettes 1 mit jeweils auf dem Trägerrahmen 20 aufgesetzten Bettaufsatz 2 und eingelegter Matratzenunterlage 30, wobei aus Gründen der Übersichtlichkeit auf die Bezugszeichen der übrigen Elemente von Bettaufsatz 2 und Trägerrahmen 20 verzichtet wurde. In der in Figur 5A gezeigten Vorstufe ist in den Aussparungen der U-förmig ausgebildeten Seitenteile 8, 10 jeweils ein Einsatz 41a aufgenommen und über Befestigungsmittel 40 an den Seitenteilen 8,10 befestigt. Als Befestigungsmittel 40 sind wiederum wiederlösbare formschlüssige Verbindungsmittel, insbesondere in der Vergrößerung der Figur 5A gezeigte Excenter-Verbinder mit Bolzen und Verbindergehäuse wie beispielsweise das Minifix-15 System geeignet und bevorzugt. Die Einsätze 41a in der Figur 5A sind als Volleinsätze ausgebildet, welche die Zugangsöffnungen der Seitenteile 8, 10 vollständig schließen. Solche Volleinsätze empfehlen sich zum Beispiel für Kleinkinder bis zu einem Alter von etwa zwei Jahren, um für das schlafende Kind die größtmögliche Sicherheit zu gewährleisten.

Kinder ab etwa zwei Jahren können in Betten schlafen, bei denen, wie der in Figur 5B gezeigt wird, mindestens ein Einsatz 41b als Rausfallschutz ausgebildet ist. Ein als Rausfallschutz ausgebildeter Einsatz 41b schließt die Aussparung des Seitenteils 8, 10 nur teilweise, sodass die Kinder selbstständig das Bett 1 verlassen, bei unruhigen Schlaf aber an einem Herausfallen aus dem Liegebereich 12 gehindert werden. Der als Rausfallschutz ausgebildete Einsatz 41b ist entsprechend der Ausführungen zur Figur 5A über Befestigungsmittel 40 am Seitenteil 8, 10 anbringbar.

Figuren 6 bis 8 zeigen in Zusammenschau am Beispiel einer als Zwillingsbett ausgebildeten Ausführungsform des erfindungsgemäßen Bettensystems 100, wie dieses mit wenigen Handgriffen aus zwei Betten 1 gemäß den vorgehenden Ausführungen bildbar ist.

Figur 6 zeigt zunächst eine Vorstufe des modular aufgebauten Trägerrahmens 120 der als Zwillingsbett ausgebildeten Ausführungsform des erfindungsgemäßen Bettensystems 100. Der Trägerrahmen 120 ist durch Zusammenfügen der beiden Längsträger 21a, 21b des ersten Bettes 1 und der zwei Längsträger 21a, 21b des zweiten Bettes 1 aufbaubar. Wie bereits oben zur Figur 2 beschrieben wurde, sind die Längsträger 21a, 21b über die ersten Verbindungskomponenten 24a des ersten Verbindungsystems 24 und die zweiten Verbindungskomponenten 25b des zweiten Verbindungsystems 25 untereinander wiederlösbar verbindbar.

Weiterhin können, wie in Figur 7 gezeigt, die zwei Bettaufsätze 2 mit je einem Kopfteil 4, einem Fußteil 6 sowie jeweils einem Seitenteil 8, 10 zusammengesetzt werden. Die Kopfteile 11 und Fußteile 12 sind vorzugsweise auf Stoß zusammengefügt und beispielsweise durch Plattenverbinder 160 wiederlösbar verbindbar, sodass ein Verwackeln oder Verrutschen der zusammengefügten Bettaufsätze 2 zusätzlich verhindert wird. Als Plattenverbinder 160 eignet sich zum Beispiel das Minifix-15 System in einer Variante mit Doppelbolzen und Verbindergehäusen.

Figur 8 zeigt schließlich die als Zwillingsbett ausgebildete Ausführungsform des erfindungsgemäßen Bettensystems 100. Die beiden zusammengefügten Bettaufsätze 2 sind auf den Trägerrahmen 120 aufgesetzt. Die Kopfteile 4, Fußteile 6, und Seitenteile 8, 10 bilden hierfür wiederum zusammen einen hier nicht näher dargestellten, sich nach unten in Richtung des Bodens erstreckenden Aufnahmebereich, in welchen der Trägerrahmen 120 aufgenommen ist. Aufgrund der bereits oben beschriebenen maßlichen Verhältnisse bleibt dabei die Komplementarität zwischen Innenkontur des Aufnahmebereichs und Außenkontur des Trägerrahmens 120 erhalten, sodass der Trägerrahmen 120 formschlüssig in die zusammengefügten Bettaufsätze 2 eingepasst ist. Die hier nicht gezeigten Halteelemente 14a, 14b dienen wiederum als Abstandshalter und Stabilisator. Die beiden zusammengefügten Bettaufsätzen 2 bilden einen durchgehenden Liegebereich 150, in den zwei Bettenböden als Matratzenunterlagen 30 eingelegt sind.

Auch wenn es hier nicht gezeigt ist, ist es selbstverständlich auch bei dem Bettensystem 100 möglich, die Seitenteile 8, 10 mit Einsätzen 41a, 41b zu verschließen. Diesbezüglich wird auf die Ausführungen zur Figur 5 verwiesen.

Schließlich zeigt Figur 9 eine weitere aus dem erfindungsgemäßen Bett 1 bildbare Variante als Tisch 200. Für den Tisch 200 wird der Bettaufsatz 10 ohne den Trägerrahmen 20 umgedreht auf den Boden gestellt und eine als Bettenboden ausgebildete Matratzenunterlage 30 auf die Halteelemente 14a, 14b aufgelegt. Die Platzierung der Halteelemente 14a, 14b ist vorzugsweise so angelegt, dass der Bettenboden in der Tischvariante oben bündig mit dem Bettaufsatz 10 abschließt. Der Abstand der Unterseite der Halteelemente 14a, 14b von der Unterkante des Bettaufsatzes 2 entspricht daher bevorzugt ungefähr der Dicke des Bettenbodens, im vorliegenden Beispiel also 19 mm. Die Öffnungen 31 im Bettenboden können beispielsweise zur Aufnahme von Becherhaltern für Stifte und Spielmaterialien dienen. Gleichzeitig erleichtern sie als Grifflöcher das Einlegen des Bettenbodens in den Bettaufsatz 2.

Die Ausführungsbeispiele zeigen, dass das erfindungsgemäße Bett 1 und das erfindungsgemäße Bettensystem 100 vielseitige Aufbaumöglichkeiten bieten, indem durch Hinzufügen, Entfernen und/oder Austausch weniger Elemente mit geringem Aufwand jeweils eine andere Bettvariante bildbar ist. Auf diese Weise kann zum Beispiel ein erfindungsgemäßes Baby- oder Kinderbett an die wechselnden Schlaf- und Sicherheitsbedürfnisse des heranwachsenden Babys und Kindes angepasst werden. Die hieraus resultierende lange Lebens- und Nutzungsdauer schont Ressourcen und steigert die ökonomische und ökologische Nachhaltigkeit gegenüber konventionellen Bettkonstruktionen. Auch wenn die Erfindung anhand bevorzugter Ausführungsformen als Baby- und Kinderbett sowie als Zwillingsbett erläutert wurde, sind dem Fachmann geeignete Abwandlungen, zum Beispiel weitere Ausführungsformen als Erwachsenenbett oder Doppelbett, auf Grundlage der Beschreibung und der Ausführungsbeispiele ohne Weiteres ersichtlich.

### Bezugszeichen

- 1: Bett
- 2: Bettaufsatz
- 4: Kopfteil
- 6: Fußteil
- 8: erstes Seitenteil
- 10: zweites Seitenteil
- 12: Liegebereich
- 13: Innenfläche Seitenteil
- 14a, 14b: Halteelement
- 15: Innenfläche Kopf- bzw. Fußteil
- 16: Korpusverbinder
- 18: Aufnahmebereich
- 19: Innenkontur des Aufnahmebereichs
- 20: Trägerrahmen
- 21, 22: Trägerelemente
- 21a, 21b: Längsträger
- 22a, 22b: Querträger
- 23: Bodenkontaktbereich
- 24: erstes Verbindungssystem
- 24a: erste Verbindungskomponente des ersten Verbindungssystems
- 24b: zweite Verbindungskomponente des ersten Verbindungssystems
- 25: zweites Verbindungssystem
- 25a: erste Verbindungskomponente des zweiten Verbindungssystems
- 25b: zweite Verbindungskomponente des zweiten Verbindungssystems
- 28: Außenkontur des Trägerrahmens
- 30: Matratzenunterlage
- 31: Öffnung
- 40: Befestigungsmittel
- 41a, 41b: Einsatz
- 100: Bettensystem
- 120: mit Trägerelementen eines ersten und eines zweiten Bettes aufgebauter Trägerrahmen
- 150: durchgehender Liegebereich
- 160: Plattenverbinder

## Patentansprüche

1. Ein Bett (1), insbesondere ein Baby- und Kinderbett, umfassend einen Bettaufsatz (2) mit vorzugsweise mindestens einem Kopfteil (4), mindestens einem Fußteil (6), mindestens einem ersten Seitenteil (8) und/oder mindestens einem zweiten Seitenteil (10), welche zusammen zumindest teilweise einen zum Schlafen geeigneten Liegebereich (12) umgeben, wobei das Bett (1) zusätzlich einen mit mehreren Trägerelementen (21, 22) modular aufgebauten Trägerrahmen (20) aufweist, auf welchen der Bettaufsatz (2) aufgesetzt oder aufsetzbar ist, wobei
der Trägerrahmen (20) durch den modularen Aufbau an eine Vergrößerung des Liegebereichs (12) anpassbar ist, wobei
zwei der Trägerelemente (21, 22) als Längsträger (21a, 21b) ausgebildet sind und mindestens ein weiteres der Trägerelemente (21, 22) als ein zumindest teilweise zwischen den Längsträgern (21a, 21b) angeordneter Querträger (22a, 22b) ausgebildet ist, wobei
zumindest einer der beiden Längsträger (21a, 21b) sowohl mit dem Querträger (22a, 22b) als auch mit dem weiteren Längsträger (21a, 21b) direkt und wiederlösbar verbindbar ist.
wobei
an einem der beiden Längsträger (21a, 21b) eine erste Verbindungskomponente (24a) eines ersten Verbindungssystems (24) angeordnet ist, die diesen Längsträger (21a, 21b) mit einer an dem Querträger (22a, 22b) angeordneten zweiten Verbindungskomponente (24b) des ersten Verbindungssystems (24) direkt und wiederlösbar verbindet, und an dem Querträger (22a, 22b) eine erste Verbindungskomponente (25a) eines zweiten Verbindungssystems (25) angeordnet ist, die den Querträger (22a, 22b) mit einer an dem anderen der beiden Längsträger (21a, 21b) angeordneten zweiten Verbindungskomponente (25b) des zweiten Verbindungssystems (25) direkt und wiederlösbar verbindet, und wobei
die erste Verbindungskomponente (24a) des ersten Verbindungssystems (24) mit der zweiten Verbindungskomponente (25b) des zweiten Verbindungssystems (25) direkt und wiederlösbar verbindbar ist.

2. Das Bett (1) nach Anspruch 1, **dadurch gekennzeichnet, dass** der Querträger (22a, 22b) im Vergleich zu den Längsträgern (21a, 21b) kürzer ausgebildet ist, wobei vorzugsweise
die Längsträger (21a, 21b) jeweils eine Länge aufweisen, welche mindestens oder im Wesentlichen einer doppelten Länge des Querträgers (22a, 22b) entspricht, und/oder
das mindestens eine Kopfteil (4) und das mindestens eine Fußteil (6) eine Breite aufweisen, welche der Länge des Querträgers (22a, 22b) entspricht, und/oder
der Liegebereich (12) eine Breite aufweist, welche der Breite des mindestens einen Kopfteils (4) und des mindestens einen Fußteils (6) entspricht.

3. Das Bett (1) nach Anspruch 1 oder 2, **dadurch gekennzeichnet, dass** zumindest die Längsträger (21a, 21b), vorzugsweise die Längsträger (21a, 21b) und der oder die Querträger (22a, 22b), Bodenkontaktbereiche (23), zum Beispiel durch Beine gebildet, aufweisen, über die der Trägerrahmen (20) im aufgestellten Zustand des Bettes (1) mechanisch an den Boden angebunden ist.

4. Das Bett (1) nach einem der Ansprüche 1 bis 3, **dadurch gekennzeichnet, dass** das mindestens eine Kopfteil (4), das mindestens eine Fußteil (6) und das mindestens eine erste Seitenteil (8) und/oder das mindestens eine zweite Seitenteil (10) einen sich nach unten erstreckenden Aufnahmebereich (18) des Bettaufsatzes (2) ausbilden, in welchen der Trägerrahmen (20) zumindest teilweise aufnehmbar ist, wobei der Aufnahmebereich (18) vorzugsweise eine Innenkontur (19) aufweist, welche zumindest teilweise komplementär zu einer Außenkontur (28) des Trägerrahmens (20) ist, sodass der Trägerrahmen (20) zumindest teilweise in den Bettaufsatz (2) einpassbar ist.

5. Das Bett (1) nach einem der Ansprüche 1 bis 4, **dadurch gekennzeichnet, dass** das mindestens eine Kopfteil (4) und das mindestens eine Fußteil (6) an einer dem Liegebereich (12) zugewandten Innenfläche (13) des mindestens einen ersten Seitenteils (8) und/oder des mindestens einen zweiten Seitenteils (10) angeordnet und vorzugsweise mit diesem wiederlösbar verbunden sind.

6. Das Bett (1) nach einem der Ansprüche 1 bis 5, **dadurch gekennzeichnet, dass** das mindestens eine Kopfteil (4) und das mindestens eine Fußteil (6) auf ihren einander zugewandten Innenflächen (15) jeweils mindestens ein Halteelement (14a, 14b) aufweisen, mit welchem der Bettaufsatz (2) auf den Trägerrahmen (20) aufgesetzt ist.

7. Das Bett (1) nach Anspruch 6, **dadurch gekennzeichnet, dass** die Halteelemente (14a, 14b) zusätzlich zumindest teilweise eine Auflage für eine in den Bettaufsatz (2) einlegbare Matratzenunterlage (30) bilden und/oder dass das mindestens eine Kopfteil (4) und das mindestens eine Fußteil (6) auf den Innenflächen (15) zusätzlich zu dem jeweiligen Halteelement (14a, 14b) jeweils mindestens ein Aufnahmeelement zur Aufnahme einer Matratzenunterlage (30) aufweisen, welches in Bezug auf den Trägerrahmen (20) oberhalb des Halteelements bzw. der Haltelemente (14a, 14b) angeordnet und vorzugsweise höhenverstellbar ist.

8. Das Bett (1) nach einem der Ansprüche 1 bis 7, **dadurch gekennzeichnet, dass** das mindestens eine erste Seitenteil (8) und/oder das mindestens eine zweite Seitenteil (10) ein Befestigungsmittel (40) zur Aufnahme eines Einsatzes (41a, 41b), zum Beispiel einen Rausfallschutz, aufweist, welcher beim Schlafen ein Herausfallen aus dem Liegebereich (12) verhindert oder zumindest behindert.

9. Ein Bettensystem (100), insbesondere ein Zwillings- oder Mehrlingsbett, **dadurch gekennzeichnet, dass** es aus mindestens einem ersten und einem zweiten Bett (1) nach einem der Ansprüche 1 bis 8 bildbar ist und mindestens ein erstes und ein zweites Bett nach einem der Ansprüche 1 bis 8 umfasst, wobei der Bettaufsatz (2) des ersten Bettes (1) und der Bettaufsatz (2) des zweiten Bettes (1) nebeneinander angeordnet auf einen zumindest teilweise mit den Trägerelementen (21, 22) des ersten Bettes (1) und zumindest teilweise mit den Trägerelementen (21, 22) des zweiten Bettes (1) modular aufgebauten Trägerrahmen (120) aufgesetzt oder aufsetzbar sind, sodass die Bettaufsätze (2) des ersten und zweiten Bettes (1) zusammen zumindest teilweise einen zum Schlafen geeigneten durchgehenden Liegebereich (150) umgeben.

10. Das Bettensystem (100) nach Anspruch 9, **dadurch gekennzeichnet, dass** der Trägerrahmen (120) mit den beiden Längsträgern (21a, 21b) des ersten Bettes (1) und den beiden Längsträgern (21a, 21b) des zweiten Bettes (1) aufgebaut oder bildbar ist, welche wiederlösbar miteinander verbunden sind oder verbindbar sind.

11. Das Bettensystem (100) nach einem der Ansprüche 9 oder 10, wobei die Bettaufsätze (2) des ersten und zweiten Bettes (1) an den Kopfteilen (4) und/oder den Fußteilen (6) wiederlösbar miteinander verbunden sind.

12. Ein Bausatz für ein Bett (1) nach einem der Ansprüche 1 bis 8 und/oder für ein Bettensystem (100) nach einem der Ansprüche 9 bis 11, welcher Bausatz Trägerelemente und Verbindungssysteme umfasst, wie in Anspruch 1 definiert, weiter umfassend mindestens ein Kopfteil (4), mindestens ein Fußteil (6), mindestens ein erstes Seitenteil (8) und/oder mindestens ein zweites Seitenteil (10) zum Aufbau des Bettaufsatzes (2) und
mehrere Trägerelemente (21, 22) zum modularen Aufbau des Trägerrahmens (20, 120).

13. Eine Verwendung eines Bausatzes nach Anspruch 12 zur Herstellung eines Bettes (1) nach einem der Ansprüche 1 bis 8 und/oder zur Herstellung eines Bettensystems (100) nach einem der Ansprüche 9 bis 11.

## Claims

1. Bed (1), in particular a baby and children's bed, comprising a bed attachment (2) having preferably at least one head part (4), at least one foot part (6), at least one first side part (8) and/or at least one second side part (10), which together at least partially surround a lying region (12) suitable for sleeping, wherein the bed (1) additionally comprises a carrier frame (20) which is constructed in modular fashion by means of a plurality of carrier elements (21, 22) and on which the bed attachment (2) is or can be placed, wherein, owing to the modular construction, the carrier frame (20) can be adapted to an enlargement of the lying region (12), wherein
two of the carrier elements (21, 22) are configured in the form of longitudinal members (21a, 21b) and at least a further one of the carrier elements (21, 22) is configured in the form of a transverse member (22a, 22b) which is arranged at least partially between the longitudinal members (21a, 21b), wherein at least one of the two longitudinal members (21a, 21b) can be directly and releasably connected both to the transverse member (22a, 22b) and to the further longitudinal member (21a, 21b), wherein
a first connecting component (24a) of a first connecting system (24) is arranged on one of the two longitudinal members (21a, 21b) and directly and releasably connects these longitudinal members (21a, 21b) to a second connecting component (24b), arranged on the transverse member (22a, 22b), of the first connecting system (24), and a first connecting component (25a) of a second connecting system (25) is arranged on the transverse member (22a, 22b) and directly and releasably connects the transverse member (22a, 22b) to a second connecting component (25b), arranged on the other of the two longitudinal members (21a, 21b), of the second connecting system (25), and wherein
the first connecting component (24a) of the first connecting system (24) can be directly and releasably connected to the second connecting component (25b) of the second connecting system (25) .

2. Bed (1) according to Claim 1, **characterized in that** the transverse member (22a, 22b) is configured to be shorter in relation to the longitudinal members (21a, 21b), wherein preferably
the longitudinal members (21a, 21b) each have a length that corresponds at least or substantially to twice the length of the transverse member (22a, 22b), and/or
the at least one head part (4) and the at least one foot part (6) have a width that corresponds to the length of the transverse member (22a, 22b), and/or
the lying region (12) has a width that corresponds to the width of the at least one head part (4) and of the at least one foot part (6).

3. Bed (1) according to Claim 1 or 2, **characterized in that** at least the longitudinal members (21a, 21b), preferably the longitudinal members (21a, 21b) and the transverse member or members (22a, 22b), have ground contact regions (23), formed for example by legs, by means of which, in the erected state of the bed (1), the carrier frame (20) is attached mechanically to the ground.

4. Bed (1) according to one of Claims 1 to 3, **characterized in that** the at least one head part (4), the at least one foot part (6) and the at least one first side part (8) and/or the at least one second side part (10) form a downwardly extending receiving region (18) of the bed attachment (2), in which receiving region the carrier frame (20) can be at least partially received, wherein the receiving region (18) preferably has an inner contour (19) which is at least partially complementary to an outer contour (28) of the carrier frame (20), such that the carrier frame (20) can be fitted at least partially into the bed attachment (2).

5. Bed (1) according to one of Claims 1 to 4, **characterized in that** the at least one head part (4) and the at least one foot part (6) are arranged on an inner surface (13), facing towards the lying region (12), of the at least one first side part (8) and/or of the at least one second side part (10) and are preferably releasably connected thereto.

6. Bed (1) according to one of Claims 1 to 5, **characterized in that** the at least one head part (4) and the at least one foot part (6) each have at least one holding element (14a, 14b) on their mutually facing inner surfaces (15), said at least one holding element being used to place the bed attachment (2) onto the carrier frame (20).

7. Bed (1) according to Claim 6, **characterized in that** the holding elements (14a, 14b) additionally at least partially form a support for a mattress underlay (30) that can be inserted into the bed attachment (2), and/or **in that** the at least one head part (4) and the at least one foot part (6) each have, on the inner surfaces (15), in addition to the respective holding element (14a, 14b), at least one receiving element which is intended to receive a mattress underlay (30) and which, in relation to the carrier frame (20), is arranged above the holding element or holding elements (14a, 14b) and is preferably height-adjustable.

8. Bed (1) according to one of Claims 1 to 7, **characterized in that** the at least one first side part (8) and/or the at least one second side part (10) have/has a fastening means (40) for receiving an insert (41a, 41b), for example a fall out protection means which prevents or at least impedes falling out of the lying region (12) when sleeping.

9. Bed system (100), in particular a bed for twins or a multiple birth, **characterized in that** it can be formed from at least a first and a second bed (1) according to one of Claims 1 to 8 and comprises at least a first and a second bed according to one of Claims 1 to 8,
wherein the bed attachment (2) of the first bed (1) and the bed attachment (2) of the second bed (1) are or can be placed, so as to be arranged next to one another, onto a carrier frame (120) which is constructed in modular fashion at least partially by means of the carrier elements (21, 22) of the first bed (1) and at least partially by means of the carrier elements (21, 22) of the second bed (1), such that the bed attachments (2) of the first and second beds (1) together at least partially surround a continuous lying region (150) suitable for sleeping.

10. Bed system (100) according to Claim 9, **characterized in that** the carrier frame (120) is constructed or can be formed by means of the two longitudinal members (21a, 21b) of the first bed (1) and the two longitudinal members (21a, 21b) of the second bed (1), which are or can be releasably connected to one another.

11. Bed system (100) according to one of Claims 9 or 10, wherein the bed attachments (2) of the first and second beds (1) are releasably connected to one another at the head parts (4) and/or the foot parts (6) .

12. Kit for a bed (1) according to one of Claims 1 to 8 and/or for a bed system (100) according to one of Claims 9 to 11, which kit comprises carrier elements and connecting systems, as defined in Claim 1, further comprising at least one head part (4), at least one foot part (6), at least one first side part (8) and/or at least one second side part (10) for the construction of the bed attachment (2) and a plurality of carrier elements (21, 22) for the modular construction of the carrier frame (20, 120).

13. Use of a kit according to Claim 12 for the production of a bed (1) according to one of Claims 1 to 8 and/or for the production of a bed system (100) according to one of Claims 9 to 11.

## Revendications

1. Lit (1), en particulier lit de bébé et d'enfant, comportant une portion supérieure de lit (2) munie de préférence d'au moins une partie de tête (4), d'au moins une partie de pied (6), d'au moins une première partie latérale (8) et/ou d'au moins une deuxième partie latérale (10), qui entourent ensemble au moins partiellement une zone de couchage (12) appropriée pour le sommeil, le lit (1) comprenant en outre un cadre support (20) construit de manière modulaire avec plusieurs éléments supports (21, 22), sur lequel la portion supérieure de lit (2) est placée ou peut être placée,
le cadre support (20) étant adaptable par la construction modulaire à un agrandissement de la zone de couchage (12),
deux des éléments supports (21, 22) étant configurés en tant que supports longitudinaux (21a, 21b) et au moins un autre des éléments supports (21, 22) étant configuré en tant que support transversal (22a, 22b) agencé au moins partiellement entre les supports longitudinaux (21a, 21b),
au moins un des deux supports longitudinaux (21a, 21b) pouvant être relié de manière directe et détachable aussi bien avec le support transversal (22a, 22b) qu'avec l'autre support longitudinal (21a, 21b),
un premier composant de liaison (24a) d'un premier système de liaison (24) étant agencé sur un des deux supports longitudinaux (21a, 21b), qui relie de manière directe et détachable ce support longitudinal (21a, 21b) avec un deuxième composant de liaison (24b) du premier système de liaison (24) agencé sur le support transversal (22a, 22b), et un premier composant de liaison (25a) d'un deuxième système de liaison (25) étant agencé sur le support transversal (22a, 22b), qui relie de manière directe et détachable le support transversal (22a, 22b) avec un deuxième composant de liaison (25b) du deuxième système de liaison (25) agencé sur l'autre des deux supports longitudinaux (21a, 21b), et
le premier composant de liaison (24a) du premier système de liaison (24) pouvant être relié de manière directe et détachable avec le deuxième composant de liaison (25b) du deuxième système de liaison (25).

2. Lit (1) selon la revendication 1, **caractérisé en ce que** le support transversal (22a, 22b) est configuré plus court en comparaison des supports longitudinaux (21a, 21b), de préférence
les supports longitudinaux (21a, 21b) présentant chacun une longueur qui correspond au moins ou sensiblement au double de la longueur du support transversal (22a, 22b), et/ou
l'au moins une partie de tête (4) et l'au moins une partie de pied (6) présentant une largeur qui correspond à la longueur du support transversal (22a, 22b), et/ou
la zone de couchage (12) présentant une largeur qui correspond à la largeur de l'au moins une partie de tête (4) et de l'au moins une partie de pied (6).

3. Lit (1) selon la revendication 1 ou 2, **caractérisé en ce qu'**au moins les supports longitudinaux (21a, 21b), de préférence les supports longitudinaux (21a, 21b) et le ou les supports transversaux (22a, 22b), comprennent des zones de contact avec le sol (23), par exemple formées par des jambes, par l'intermédiaire desquelles le cadre support (20) est attaché mécaniquement au sol dans l'état installé du lit (1).

4. Lit (1) selon l'une quelconque des revendications 1 à 3, **caractérisé en ce que** l'au moins une partie de tête (4), l'au moins une partie de pied (6) et l'au moins une première partie latérale (8) et/ou l'au moins une deuxième partie latérale (10) forment une zone de réception (18) s'étendant vers le bas de la portion supérieure de lit (2), dans laquelle le cadre support (20) peut au moins partiellement être reçu, la zone de réception (18) présentant de préférence un contour intérieur (19), qui est au moins partiellement complémentaire d'un contour extérieur (28) du cadre support (20), de telle sorte que le cadre support (20) puisse au moins partiellement être encastré dans la portion supérieure de lit (2).

5. Lit (1) selon l'une quelconque des revendications 1 à 4, **caractérisé en ce que** l'au moins une partie de tête (4) et l'au moins une partie de pied (6) sont agencées sur une surface intérieure (13), tournée vers la zone de couchage (12), de l'au moins une première partie latérale (8) et/ou de l'au moins une deuxième partie latérale (10), et de préférence reliées de manière détachable avec celle-ci.

6. Lit (1) selon l'une quelconque des revendications 1 à 5, **caractérisé en ce que** l'au moins une partie de tête (4) et l'au moins une partie de pied (6) comprennent sur leurs surfaces intérieures (15) tournées l'une vers l'autre à chaque fois au moins un élément de maintien (14a, 14b), avec lequel la portion supérieure de lit (2) est placée sur le cadre support (20) .

7. Lit (1) selon la revendication 6, **caractérisé en ce que** les éléments de maintien (14a, 14b) forment en outre au moins partiellement un appui pour une base de matelas (30) pouvant être insérée dans la portion supérieure de lit (2) et/ou **en ce que** l'au moins une partie de tête (4) et l'au moins une partie de pied (6) comprennent sur les surfaces intérieures (15) en plus de l'élément de maintien respectif (14a, 14b) à chaque fois au moins un élément de réception pour la réception d'une base de matelas (30), qui est agencée par rapport au cadre support (20) au-dessus de l'élément de maintien ou des éléments de maintien (14a, 14b) et est de préférence ajustable en hauteur.

8. Lit (1) selon l'une quelconque des revendications 1 à 7, **caractérisé en ce que** l'au moins une première partie latérale (8) et/ou l'au moins une deuxième partie latérale (10) comprennent un moyen de fixation (40) pour la réception d'un insert (41a, 41b), par exemple d'une protection contre les chutes, qui empêche ou au moins entrave une chute hors de la zone de couchage (12) pendant le sommeil.

9. Système de lit (100), en particulier lit jumeau ou multiple, **caractérisé en ce qu'**il peut être formé à partir d'au moins un premier et un deuxième lit (1) selon l'une quelconque des revendications 1 à 8, et comporte au moins un premier et un deuxième lit selon l'une quelconque des revendications 1 à 8, la portion supérieure de lit (2) du premier lit (1) et la portion supérieure de lit (2) du deuxième lit (1) étant placées ou pouvant être placées agencées l'une à côté de l'autre sur un cadre support (120) construit de manière modulaire au moins partiellement avec les éléments supports (21, 22) du premier lit (1) et au moins partiellement avec les éléments supports (21, 22) du deuxième lit (1), de telle sorte que les portions supérieures de lit (2) du premier et du deuxième lit (1) entourent ensemble au moins partiellement une zone de couchage (150) continue appropriée pour le sommeil.

10. Système de lit (100) selon la revendication 9, **caractérisé en ce que** le cadre support (120) est construit ou peut être formé avec les deux supports longitudinaux (21a, 21b) du premier lit (1) et les deux supports longitudinaux (21a, 21b) du deuxième lit (1), qui sont reliés ou peuvent être reliés de manière détachable les uns avec les autres.

11. Système de lit (100) selon l'une quelconque des revendications 9 ou 10, les portions supérieures de lit (2) du premier et du deuxième lit (1) étant reliées de manière détachable l'une avec l'autre au niveau des parties de tête (4) et/ou des parties de pied (6).

12. Kit de construction pour un lit (1) selon l'une quelconque des revendications 1 à 8 et/ou pour un système de lit (100) selon l'une quelconque des revendications 9 à 11, lequel kit de construction comporte des éléments supports et des systèmes de liaison, tel que définis dans la revendication 1, comportant en outre au moins une partie de tête (4), au moins une partie de pied (6), au moins une première partie latérale (8) et/ou au moins une deuxième partie latérale (10) pour la construction de la portion supérieure de lit (2) et plusieurs éléments supports (21, 22) pour la construction modulaire du cadre support (20, 120).

13. Utilisation d'un kit de construction selon la revendication 12 pour la fabrication d'un lit (1) selon l'une quelconque des revendications 1 à 8 et/ou pour la fabrication d'un système de lit (100) selon l'une quelconque des revendications 9 à 11.
